# EUROPÄISCHE PATENTSCHRIFT

(11) **EP 0 081 805 B1**
(45) Veröffentlichungstag und Bekanntmachung des Hinweises auf die Patenterteilung: **08.10.1986**
(21) Anmeldenummer: 82111358.6
(22) Anmeldetag: 08.12.1982
(51) Int. Cl.: H01H 71/46, H01H 73/04

(54) **Kontaktanordnung für einen Selbstschalter**
Contact arrangement for an automatic switch
Agencement de contact pour un interrupteur automatique

(30) Priorität: 12.12.1981 DE 3149375
(43) Veröffentlichungstag der Anmeldung: 22.06.1983
(73) Patentinhaber: Licentia Patent-Verwaltungs-GmbH, 60596 Frankfurt (DE)
(72) Erfinder: Heindorf, Helmut, Ing. grad., D-3250 Hameln 1 (DE)
(74) Vertreter: Langer, Karl-Heinz

## Beschreibung

Die Erfindung betrifft eine Kontaktanordnung für einen Selbstschalter nach dem Oberbegriff des Patentanspruches 1. Eine solche Kontaktanordnung geht aus der DE-B-1 069 258, in der verschiedene Ausführungsformen beschrieben sind, als bekannt hervor. Ein Kontakthebel arbeitet dabei jeweils als EIN-AUS-Schalter auf ein Festkontaktstück. Bei einer Ausführungsform ist neben einer Kontaktdruckfeder, die mit einem zusätzlichen Führungsglied versehen ist, eine Rückstellfeder als Kraftspeicher für den Mechanismus erforderlich. Bei einer anderen Ausführungsform ist eine Druckfeder vorhanden, deren Wirkrichtung und Angriffspunkt am Kontakthebel ausserhalb von durch Lagerböcke vorgegebenen Abstützstellen liegen. Diese Feder erzeugt nur den Kontaktdruck, während das Öffnen der Kontakte unter dem Einfluss einer äusseren Kraft erfolgt. Auch hier dient die Druckfeder nicht als Kraftspeicher für den Mechanismus.

Der Erfindung liegt die Aufgabe zugrunde, bei einem Selbstschalter der eingangs genannten Art die Kontaktanordnung so auszubilden, dass bei gleichen Anforderungen die übliche Kontaktdruckfeder eingespart werden kann.

Diese Aufgabe wird erfindungsgemäss durch die im kennzeichnenden Teil des Patentanspruchs 1 genannten Merkmale gelöst.

Die Erfindung hat den Vorteil, dass die Öffnungsfeder für das Abschalten des Mechanismus zugleich den Kontaktdruck erzeugt, der sich aufgrund vorwählbarer Hebelverhältnisse zwischen den beiden Abstützstellen, am Angriffspunkt der Feder und den Kontaktstellen genau einstellen lässt. Weiterhin ist durch eine besondere Ausbildung der Abstützstellen ohne zusätzlichen Aufwand leicht eine Selbstreinigungswirkung der Kontakte erzielbar. Vorteilhafte Weiterbildungen und Ausgestaltungen der Erfindung sind Gegenstände der Unteransprüche..

Anhand der Zeichnung sei die Erfindung nachstehend näher erläutert.
Fig. 1 zeigt vereinfacht einen Selbstschalter mit der erfindungsgemässen Kontaktanordnung, während in
Fig. 2 im grösseren Massstab eine besondere Ausführungsform für die Aufhängung des Kontakthebels dargestellt ist.

Die Kontaktanordnung für einen Selbstschalter ist in einem Gehäuse 1 untergebracht, in welchem ein Knebel 2 um einen ortsfesten Drehpunkt 2a schwenkbar über einen angelenkten Stössel 3 auf eine Verklinkungsstelle 3a einwirkt. Der andere Verklinkungspartner ist in nicht näher dargestellter Weise auf einem Zwischenhebel 4 angeordnet, der auf einer gehäusefesten Achse 5 drehbar gelagert ist. An dem der Verklinkungsstelle gegenüberliegenden Hebelarm 4a ist ein Einschnitte 6a aufweisender Kontakthebel 6 lediglich dadurch sicher gehalten, dass eine Zugfeder 7 mit ihrer Öse 7a über die Einschnitte 6a greifend und in seitlichen Kerben 4b des Zwischenhebels geführt, den Kontakthebel 6 auf den Zwischenhebel 4 presst. Die andere nicht dargestellte Öse der Zugfeder 7 ist dabei im Gehäuse eingehängt. Am freien Ende des Kontakthebels 6 befindet sich ein Doppelkontakt 6b, der mit zwei im Gehäuse angeordneten Festkontakten 8 und 9 zusammenwirkt. Von den Festkontakten führen Leitungen 8a bzw. 9a zu Anschlussklemmen 8b bzw. 9b. Ebenso ist der Kontakthebel über eine bewegliche Leitung 6c mit einer Anschlussklemme 6d verbunden.

Der Selbstschalter ist vorzugsweise zur Kopplung mit einem konturengleichen, in einer parallelen Ebene benachbarten, nicht dargestellten Leitungsschutzschalter vorgesehen, dessen Auslösemechanismus über einen Stift 10a mittels einer Öffnung 1a im Gehäuse auf einen Übertragungshebel 10 einwirken kann. Dieser ist seinerseits auf einer gehäusefesten Achse 10b schwenkbar gelagert und kann über einen Fortsatz 10c die Verklinkungsstelle 3a betätigen.

In der in Fig. 1 gezeigten Einschaltstellung hat der Hebelarm 4a des Zwischenhebels 4 auf der dem Kontakthebel 6 zugewendeten Seite eine Richtung, in der eine gedachte Verlängerung ausserhalb des zwischen den beiden Festkontakten befindlichen Bereiches seitlich am Festkontakt 8 vorbeilaufen würde. Der als ebenes und starres Teil ausgebildete, im mittleren Schwenkbereich fest am Zwischenhebel 4 anliegende Kontakthebel 6 kann jedoch mit dem Doppelkontakt 6b lediglich bis an den Festkontakt 8 schwenken, so dass er nur noch linienförmig an der Stelle 4c auf dem Zwischenhebel aufliegt und im übrigen vom letzteren entgegen der Wirkung der Zugfeder 7 abgehoben hat.

Erfolgt nun eine Abschaltung, sei es manuell über den Knebel oder automatisch durch Lösen der Verklinkungsstelle 3a mittels des Übertragungshebels 10, so verschwenken unter der Wirkung der Zugfeder 7 der Zwischenhebel 4 und der Kontakthebel 6 entgegen dem Uhrzeigersinn und der Doppelkontakt 6b kommt am Festkontakt 9 zur Anlage. Während des Schwenkvorganges legt sich der Kontakthebel mit seiner dem Hebelarm 4a zugewandten Fläche auf letzteren solange auf, bis der Doppelkontakt 6b den Festkontakt 9 erreicht hat. Danach hebt der Kontakthebel wiederum vom Hebelarm 4a ab und liegt jetzt nur noch mit seinem dem Doppelkontakt gegenüberliegenden Ende 6e linienförmig auf dem Zwischenhebel 4 auf. Das Ende 6e befindet sich dabei zweckmässigerweise in der Nähe oder etwas unterhalb der Achse 5, da dann die Kontaktanordnung einen Gleichgewichtszustand erreicht, ohne dass ein Anschlag für den Zwischenhebel erforderlich ist.

Die beiden linienförmigen Abstützstellen (Stelle 4c bzw. Ende 6e), die bei der Ausführung nach Fig. 1 vereinfacht durch jeweils die Enden des Zwischenhebels 4 bzw. des Kontakthebels 6 vorgegeben sind, können selbstverständlich auch durch gesondert geformte Lagerböcke beispielsweise am Zwischenhebel gebildet sein. Mit diesen Lagerböcken, zwischen denen die Zugfeder 7 angreift, kann dann ebenso der Kippeffekt und damit die Kontaktkraft erzielt werden. Die Bemessung der Kontaktkraft ist bestimmt durch die Kraft der Zugfeder 7 und der gewählten Hebelverhältnisse. Zur Erzielung einer gleichmässigen Kontaktkraft an beiden Kontaktstellen aufgrund der unterschiedlichen Hebelverhältnisse einerseits zwischen der Stelle 4c und dem Festkontakt 8 und andererseits zwischen dem Ende 6e und dem Festkontakt 9 ist der Angriffspunkt der Zugfeder 7 nicht genau in der Mitte zwischen der Stelle 4c bzw. dem Ende 6e, sondern etwas in Richtung der Festkontakte verlegt.

Eine besondere Form der Abstützung zwischen Kontakthebel 6 und Zwischenhebel 4 ist in Fig. 2 gezeigt. Hierbei ist der Kontakthebel 6 mit zwei Schrägflächen 6f, 6g versehen, die über einen Steg 6h verbunden sind. Der Hebelarm 4a des Zwischenhebels ist den Schrägflächen gegenüberliegend mit rollenförmigen Stützflächen 4d und 4e versehen und zwar derart, dass die Schrägflächen auf den Stützflächen unter der Wirkung der Zugfeder 7 linienförmig aufliegen und dabei zwischen dem Steg 6h und dem Hebelarm 4a noch ein grösserer Spielraum vorhanden ist. Eine am Kontakthebel wechselweise angreifende Kraft bewirkt nun eine schaukelförmige Relativbewegung zwischen dem Kontakthebel und dem Zwischenhebel, da die Schrägflächen 6g, 6f auf den Stützflächen 4d, 4e entlanggleiten, bis jeweils der Steg 6h einseitig am Hebelarm 4a zur Anlage gelangt.

Die in Fig. 2 gezeigte Stellung wird daher während-des Schaltbetriebes praktisch nicht erreicht, sondern der Steg 6h liegt wechselweise je nach Schaltstellung in der Nähe einer Flächenpaarung auf dem Hebelarm 4a an. Für diese Schaukelbewegung ermöglicht die keilförmig ausgebildete Kerbe 4b im Zwischenhebel 4 der Öse 7a eine ausreichende Bewegungsfreiheit, während in den Einschnitten 6a des Kontakthebels die Öse enger geführt ist. Die in Längsrichtung des Kontakthebels bei jedem Umschaltvorgang auftretende Relativbewegung führt zu einer Gleitbewegung zwischen den Kontakten und damit zu einer Selbstreinigung.

## Patentansprüche

1. Kontaktanordnung für einen Selbstschalter, insbesondere einen Hilfs- und Signalschalter, bei dem ein schwenkbarer, federnd angeordneter Kontakthebel {6) von einem Mechanismus in eine Schliessstellung mit einem Festkontaktstück (8) sowie in eine Öffnungsstellung steuerbar ist, wobei der Kontakthebel (6) in einem drehbar getagerten und vom Mechanismus beaufschlagten starren Zwischenhebel {4) lediglich eingehängt und auf diesem an zwei definierten Abstützstellen (4c, 6e) abstützbar ist, eine zwischen diesen beiden Abstützstellen am Kontakthebel (6) angreifende, letzteren auf den Zwischenhebel (4) pressende Feder vorgesehen ist und eine über die beiden Abstützstellen gedachte Verbindungslinie beim Verschwenden des Zwischenhebels (4) einen grösseren Schwenkbereich erfährt als es für das Schliessen der Kontakte erforderlich ist, so dass bei jeweils geschlossenen Kontakten der Kontakthebel (6) an einer Stelle vom Zwischenhebel (4) abgehoben hat, dadurch gekennzeichnet, dass der auch in Öffnungsstellung in seinem Schwenkbereich begrenzte, auf ein zweites Festkontaktstück (9) arbeitende Kontakthebel (6) lediglich mittels der als Zugfeder (7) ausgebildeten Feder, die als Kontaktdruckfeder für beide Schaltstellungen und zugleich als Kraftspeicher für den Mechanismus dient, am Zwischenhebel (4) gehalten ist, welcher als Doppelhebel ausgebildet auf einem Hebelarm eine Verklinkungsstelle (3a) für den Mechanismus bildet, während auf seinem anderen Hebelarm (4a) der Kontakthebel (6) gelagert ist

2. Kontaktanordnung nach Anspruch 1, dadurch gekennzeichnet, dass die Zugfeder (7) mit einer Öse (7a) über seitliche Einschnitte (6a) des Kontakthebels (6) gehängt und in einer seitlichen Kerbe (4b) des Zwischenhebels (4) gegen Verrutschen gesichert ist.

3. Kontaktanordnung nach Anspruch 2, dadurch gekennzeichnet, dass der Angriffspunkt der Zugfeder (7) ausserhalb der Mitte zwischen den beiden Abstützstellen (4c, 6e) in Richtung der Kontäktstellen (6b, 8; 6b, 9) verlegt ist.

4. Kontaktanordnung nach Anspruch 3, dadurch gekennzeichnet, dass die von den Kontaktstellen (6b, 8; 6b, 9) entfernt liegende Abstützstelle (6e) im Bereich der Lagerstelle (5) des Zwischenhebels (4) befindlich ist.

5. Kontaktanordnung nach einem der Ansprüche 1 bis 4, dadurch gekennzeichnet, dass der Abstand zwischen den beiden Abstützstellen (4c, 6e) etwa der Hälfte des Abstandes zwischen der Kontaktstelle (6b, 8) und der dieser am nächstliegenden Abstützstelle (4c) entspricht.

6. Kontaktanordnung nach einem der Ansprüche 1 bis 5, dadurch gekennzeichnet, dass der Kontakthebel (6) im Bereich seiner Abstützstellen (4c, 6e) jeweils mit zwei durch ein Stegteil (6h) verbundenen Schrägflächen (6f, 6g) versehen ist, die sich an angepassten Stützflächen (4d, 4e) des Zwischenhebels (4) linienförmig derart abstützen, dass für den Kontakthebel (6) mit seinen Schrägflächen (6f, 6g) eine schaukelförmige Relativbewegung auf den Stützflächen (4d, 4e) des Zwischenhebels (4) durchführbar ist (Fig. 2).

## Claims

1. Contact arrangement for an automatic switch, in particular an auxiliary and signal switch, in which a pivotable, resiliently arranged contact lever (6) is controllable by a mechanism into a closed setting with a fixed contactpiece (8) as well as into an open-setting, wherein the contact lever (6) is merely hooked into a rotatably borne, rigid intermediate lever (4); which is acted on by the mechanism and on which it is supportable at two defined support locations (4c, 6e), a spring is provided, which between both these support locations engages at the contact lever (6) and presses the latter onto the intermediate lever (4) and a connecting line imagined across both the support locations experiences a greater pivotal range during pivotation of the intermediate lever (4) than is necessary for the closing of the contacts to that the contact lever (6) has lifted off from the intermediate lever (4) at one location each time the contacts are closed, characterised thereby, that the contact lever (6), which also in open setting is limited in pivotal range and operating on a second fixed contact piece (9), is held at the intermediate lever (4), which is constructed as double lever and on one lever arm forms a detent location (3a) for the mechanism, whilst the contact lever (6) is borne on its other lever arm (4a), merely by the spring which is constructed as tension spring (7) and serves as contact pressure spring for both switch settings and at the same time as force storage. for the mechanism.

2. Contact arrangement according to claim 1, characterised thereby, that the tension spring (7) is hooked by a loop (7a) over lateral indentations (6a) of the contact lever (6) and secured against slipping in a lateral notch (4b) of the intermediate lever (4).

3. Contact arrangement according to claim 2, characterised thereby, that the point of engagement of the tension spring (7) is shifted from the middle between both the support locations (4c, 6e) in the direction of the contact locations (6b, 8; 6b, 9).

4. Contact arrangement according to claim 3, characterised thereby, that the support location (6e) lying remote from the contact locations (6b, 8; 6b, 9) is disposed in the region of the bearing location (5) of the intermediate lever (4).

5. Contact arrangement according to one of the claims 1 to 4, characterised thereby, that the spacing between both the support locations (4c, 6e) corresponds to about half the spacing between the contact location (6b, 8) and the support location (4c) lying nearest to this.

6. Contact arrangement according to one of the claims 1 to 5, characterised thereby, that the contact lever (6) in the region of each of its support locations (4c, 6e) is respectively provided with two oblique surfaces (6f, 6g), which are connected by a web part (6h) and linearly bear on matched support surfaces (4d, 4e) of the intermediate lever (4) in such a manner that a rotker-like relative movement on the support surfaces (4d, 4e) of the intermediate lever (4) is performable for the contact lever (6) by its oblique surfaces (6f, 6g) (Fig. 2).

## Revendications

1. Dispositif à contact pour un auto-commutateur et, en particulier, pour un commutateur auxiliaire et de signalisation dans lequel un levier de contact (6) monté élastiquement avec possibilité de pivotement peut être mis par un mécanisme dans une position de fermeture avec une pièce de contact fixe (8), ainsi qu'en une position d'ouverture, le levier de contact (6) est simplement accroché à un levier intermédiaire rigide (4) monté, avec possibilité de pivotement et actionné par le mécanisme, et peut prendre appui sur celui-ci en deux points d'appui définis (4c, 6e), un ressort agissant entre ces deux points d'appui sur le levier de contact (6) et appuyant ce dernier sur le levier intermédiaire (4) étant prévu et possédant un secteur de pivotement plus grand que ce qui est nécessaire pour la fermeture des contacts en cas de pivotement du levier intermédiaire (4) sur une ligne de jonction imaginaire reliant les deux points d'appui, si bien que, chaque fois que les contacts sont fermés, le levier de contact (6) est écarté en un point du levier intermédiaire (4), caractérisé en ce que le levier de contact (6) agissant sur une deuxième pièce de contact fixe (9) et limitée également dans son mouvement de pivotement en position d'ouverture, est maintenu uniquement au moyen du ressort agissant en traction (7) qui sert de ressort pour la pression de contact dans les deux positions de commutation et également comme accumulateur d'énergie pour le mécanisme, sur le levier intermédiaire (4) qui est constitué par un levier double qui constitue un point d'encliquetage (3a) pour le mécanisme sur un bras de levier, tandis que le levier de contact (6) prend appui sur son autre bras de levier (4a).

2. Dispositif à contact selon la revendication 1, caractérisé en ce que le ressort de traction (7) est accroché par un anneau (7a) à des encoches latérales (6a) du ressort de contact (6) et que son glissement est empêché par une rainure latérale (4b) du levier intermédiaire (4).

3. Dispositif à contact selon la revendication 2, caractérisé en ce que le point d'accrochage du ressort de traction (7) est déplacé du milieu de la zone entre les deux points d'appui (4c, 6e) en direction des points de contact (6b, 8; 6b, 9).

4. Dispositif à contact selon la revendication 3, caractérisé en ce que le point d'appui (6e) situé à l'opposé des points de contact (6b, 8; 6b, 9) se trouve dans la zone du point de support (5) du levier intermédiaire (4).

5. Dispositif à contact selon l'une des revendications 1 à 4, caractérisé en ce que la distance entre les deux points d'appui (4c, 6e) est à peu près égale à la moitié de la distance entre le point de contact (6b, 8) et le point d'appui (4c) le plus proche de celui-ci..

6. Dispositif à contact selon l'une des revendications 1 à 5, caractérisé en ce que le levier de contact (6) est pourvu, dans la zone de ses points d'appui (4c, 6e) de deux surfaces obliques (6f, 6g) reliées par une traverse (6h), ces surfaces appuyant linéairement sur des surfaces d'appui appropriées (4d, 4e) du levier intermédiaire (4), de manière à ce que le levier de contact (6) puisse effectuer, avec ses surfaces obliques (6f, 6g) un mouvement relatif de balancement sur les surfaces d'appui (4d, 4e) du levier intermédiaire (4) (Fig. 2).
